# EUROPÄISCHE PATENTANMELDUNG

(11) **EP 4 775 118 A1**
(43) Veröffentlichungstag der Anmeldung: **15.07.2026**
(21) Anmeldenummer: 25226436.1
(22) Anmeldetag: 22.12.2025
(51) Int. Cl.: A47L 15/42, F25D 23/02, F25D 23/10, F25D 23/06, D06F 39/14, D06F 58/20

(54) **HAUSHALTSGERÄT MIT EINER BEFESTIGUNGSVORRICHTUNG ZUM BEFESTIGEN EINES DEKORELEMENTS AN EINER TÜR DES HAUSHALTSGERÄTS**

(30) Priorität: 10.01.2025 DE 102025100743
(71) Anmelder: Guangdong Midea Kitchen and Bath Appliances MFG. Co., Ltd., Foshan, Guangdong 528311 (CN)
(72) Erfinder: Chwalibóg, Sebastian, 70199 Stuttgart (DE)
(74) Vertreter: Dorow, Florian

(57) **Zusammenfassung**

Die Erfindung betrifft ein Haushaltsgerät (1) mit einer Befestigungsvorrichtung (15), umfassend einen Tragstift (16) mit einem Stiftkopf (16a), der eine Hinterscheidungsfläche (16b) aufweist und einen Aufnahmenutkörper (17) zum Verbinden eines Dekorelements (14) mit einer Tür (13), wobei der Aufnahmenutkörper (17) einen ersten Nutkanal (19) aufweist, der ausgebildet ist zum Führen des Stiftkopfes (16a) des Tragstifts (16) entlang des ersten Nutkanals (19), in einer vertikalen Richtung, wenn der Tragstift (16) in einer Montagestellung in den ersten Nutkanal (19) des Aufnahmenutkörper (17) eingreift, derart, dass der Stiftkopf (16a) in der vertikalen Richtung aus einer Ansetzstellung in eine Haltestellung entlang des ersten Nutkanals (19) relativ zum Aufnahmenutkörper (17) vertikal verschiebbar ist, wobei der Aufnahmenutkörper (17) einen vom ersten Nutkanal (19) abzweigenden zweiten Nutkanal (20) aufweist, welcher quer zum ersten Nutkanal (19) verlaufend angeordnet ist und ausgebildet ist zum Arretieren des Stiftkopfes (16a) des Tragstifts (16) gegen vertikales Verstellen relativ zum Aufnahmenutkörper (17), wenn der Tragstift (16) in einer aus seiner Haltestellung aus dem ersten Nutkanal (19) herausbewegten Arretierungsstellung in den zweiten Nutkanal (20) eingreift, derart, dass der Stiftkopf (16a) gegen vertikales Verstellen entlang des ersten Nutkanals (19) relativ zum Aufnahmenutkörper (17) gesichert ist.

## Beschreibung

Die Erfindung betrifft ein Haushaltsgerät mit einem Grundkörper und einer an dem Grundkörper gelagerten Tür, an dessen Vorderseite ein Dekorelement mittels wenigstens einer Befestigungsvorrichtung befestigt ist.

Die US 10 470 641 B2 beschreibt eine Geschirrspülmaschine mit einem Chassis, einer Wanne, die von dem Chassis getragen wird und zumindest teilweise eine Behandlungskammer mit einer Zugangsöffnung definiert, einer Tür, die schwenkbar an dem Chassis angebracht ist und zwischen einer geöffneten und einer geschlossenen Position schwenkbar beweglich ist, um die Zugangsöffnung selektiv zu verschließen, einer Dekorplatte für die Tür, und aufweisend einen Schiebeeinsteller, der die Dekorplatte verschiebbar mit der Tür verbindet und einen Schlitz, sowie einen verschiebbar in dem Schlitz aufgenommenen Schieber und ein Verriegelungselement, das die Position des Schiebers relativ zu dem Schlitz fixiert, wobei die Position der Dekorplatte durch Verschieben der Dekorplatte relativ zu der Tür und Verriegeln des Schiebers relativ zu dem Schlitz eingestellt werden kann.

Aufgabe der Erfindung ist es, ein Haushaltsgerät zu schaffen, bei dem ein Dekorelement zuverlässig an einer Tür des Haushaltsgeräts befestigt werden kann, ohne das Dekorelement an der Tür festschrauben zu müssen.

Die Aufgabe wird gelöst durch ein Haushaltsgerät mit einem Grundkörper und einer an dem Grundkörper gelagerten Tür, an dessen Vorderseite ein Dekorelement mittels wenigstens einer Befestigungsvorrichtung befestigt ist, wobei die wenigstens eine Befestigungsvorrichtung umfasst:
- einen Tragstift mit einem Stiftkopf, der eine Hinterscheidungsfläche aufweist, und mit einem ersten Verbindungsmittel, welches den Tragstift mit der einen Komponente der beiden Komponenten von Dekorelement und Tür verbindet,
- einen mit der anderen Komponente der beiden Komponenten von Dekorelement und Tür verbundenen Aufnahmenutkörper, der einen hinterschnittenen ersten Nutkanal aufweist, der ausgebildet ist zum Führen des Stiftkopfes des Tragstifts entlang des ersten Nutkanals, in einer vertikalen Richtung, wenn der Tragstift in einer Montagestellung in den hinterschnittenen ersten Nutkanal des Aufnahmenutkörpers eingreift, derart, dass der Stiftkopf in der vertikalen Richtung aus einer Ansetzstellung in eine Haltestellung entlang des ersten Nutkanals relativ zum Aufnahmenutkörper vertikal verschiebbar ist, wobei
- der Aufnahmenutkörper einen vom ersten Nutkanal abzweigenden, hinterschnittenen zweiten Nutkanal aufweist, welcher quer zum ersten Nutkanal verlaufend angeordnet ist und ausgebildet ist zum Arretieren des Stiftkopfes des Tragstifts gegen vertikales Verstellen relativ zum Aufnahmenutkörper, wenn der Tragstift in einer aus seiner Haltestellung aus dem ersten Nutkanal herausbewegten Arretierungsstellung in den zweiten Nutkanal eingreift, derart, dass der Stiftkopf gegen vertikales Verstellen entlang des ersten Nutkanals relativ zum Aufnahmenutkörper gesichert ist.

Bei Haushaltsgeräten, insbesondere bei Einbau-Haushaltsgeräten besteht oftmals der Wunsch, die Front der Tür des Haushaltsgeräts optisch individuell gestalten zu können. Beispielsweise im Falle eines Einbau-Haushaltsgeräts besteht das Bedürfnis, das optische Erscheinungsbild der Front des Einbau-Haushaltsgeräts an die optische Gestaltung von übrigen Möbeln oder Einrichtungsgegenständen angleichen zu können. Beispielsweise im Falle einer Geschirrspülmaschine, die in eine Küchenzeile einer Einbauküche integriert werden soll, besteht oft das Bedürfnis die Front der Geschirrspülmaschine in demselben Design zu gestalten, wie die übrigen Fronten der anderen Küchenmöbel. Um eine solche optische Anpassung erreichen zu können, werden bekanntermaßen Dekorelemente verwendet, die an der Vorderseite einer Tür des Haushaltsgeräts befestigt werden. Solche Dekorelemente können im Wesentliche rechteckige oder quadratische Platten sein. Die Dekorelemente können beispielsweise Massivholzplatten, Furnierplatten, Kunststoffblenden oder Metallbleche, insbesondere Edelstahlbleche sein.

Im einfachsten Fall einer Kunststoff- oder Holzplatte, kann das entsprechende Dekorelement auf die Vorderseite der Tür des Haushaltsgeräts bündig aufgelegt werden und mittels Blechschrauben oder Holzschrauben an die Tür angeschraubt werden, wobei die Schrauben von der Innenseite der Tür des Haushaltsgeräts ausgehend durch die Tür hindurch in die Rückseite des Dekorelements eindringen und somit das Dekorelement an der Tür festhalten. Nachteilig ist hierbei jedoch, dass in der Tür Durchgangskanäle vorgesehen sein müssen, damit die Schrauben dort hineingesteckt werden können. Dies kann einerseits das optische Erscheinungsbild der Innenseite der Tür nachteilig beeinflussen und andererseits funktional kritisch sein, da beispielsweise Feuchtigkeit, insbesondere Feuchtigkeit aus dem Haushaltsgerät, wenn es sich um ein wasserführendes Haushaltsgerät, wie beispielsweise eine Geschirrspülmaschine handelt, in die Durchgangskanäle eindringen kann, was langfristig zu Korrosionsschäden in der Tür führen kann.

Es existieren zwar schon Lösungen, bei denen Beschlagsteile zum Einsatz kommen, welche an der Vorderseite der Tür montiert sind und an denen ein Dekorelement mittels eines an der Rückseite des Dekorelements befestigten Schiebers ineinandergreifend verbunden werden können. Solche Schieber dienen jedoch lediglich dazu, das Dekorelement bezüglich der Tür in der Höhe ausrichten zu können, wobei weiterhin Schrauben vorgesehen sind, um das Dekorelement, wenn es sich in der richtigen Höhenlage bezüglich der Tür befindet, schließlich an der Tür festschrauben zu können. Auch in solchen Ausgestaltungen ist es unverzichtbar, Schrauben durch die Tür hindurchzuführen.

Nachteilig bei den bekannten Befestigungsarten mit Schrauben, die durch die Tür hindurchgeführt sind, ist außerdem die schwierige und zeitlich aufwändige Montage. Das Dekorelement muss in seiner genauen Position zur Tür gehalten werden, während die Schrauben anzuziehen sind. Es sind außerdem spezielle Werkzeuge, wie beispielsweise Schraubendreher nötig, damit die Schrauben angezogen werden können. Hier besteht auch die Gefahr, dass die falschen Löcher an der Innenseite der Tür verwendet werden und dann unerwünschte Beschädigungen an der Tür des Haushaltsgeräts verursacht werden.

Die erfindungsgemäße Lösung hat demgegenüber den Vorteil, dass auf Schrauben zur Befestigung des Dekorelements an der Tür vollständig verzichtet werden kann.

Der Grundkörper des Haushaltsgeräts kann einen gerätespezifischen Behandlungsraum umfassen. So kann im Falle einer Geschirrspülmaschine der Behandlungsraum ein Spülraum für Geschirr, Besteck und anderes Spülgut bilden. Im Falle eines Kältegerätes kann der Behandlungsraum ein Lagerraum für zu kühlende oder einzufrierende Nahrungsmittel sein. Im Falle einer Waschmaschine kann der Behandlungsraum eine Wäschetrommel umfassen. Im Falle eines Trockners kann der Behandlungsraum eine Wäschetrockentrommel umfassen.

Die Tür kann insbesondere eine schwenkbar an dem Grundkörper des Haushaltsgeräts gelagerte Tür sein. Die Tür kann insbesondere um eine in einem unteren Bereich des Haushaltsgeräts angeordnete, horizontal ausgerichtete Schwenkachse drehbar gelagert sein und somit eine nach unten aufklappbare Tür sein, wie dies beispielsweise bei Geschirrspülmaschinen üblicherweise der Fall ist. Alternativ kann die Tür aber auch um eine vertikale Schenkachse drehbar gelagert sein, so dass die Tür entweder linksangeschlagen oder rechtsangeschlagen zu einer Seite hin aufgeschwenkt werden kann, wie dies beispielsweise bei Kältegeräten üblicherweise der Fall ist. Es ist aber auch denkbar, dass es sich bei der Tür um eine Schiebtür handelt.

Die erfindungsgemäße Befestigungsvorrichtung umfasst zumindest einen Tragstift und einen mit dem Tragstift zusammenwirkenden Aufnahmenutkörper, der den ersten Nutkanal und den zweiten Nutkanal aufweist. Jeweils ein Tragstift und ein zugeordneter Aufnahmenutkörper bilden zwei sich ergänzende Verbindungskomponenten einer Befestigungsvorrichtung, wobei grundsätzlich die eine Verbindungskomponente an dem Dekorelement befestigt ist und die jeweils andere Verbindungskomponente an der Tür befestigt ist. So kann beispielsweise der Tragstift an der Tür befestigt sein und der Aufnahmenutkörper an dem Dekorelement ausgebildet sein. Allerdings wird es im Allgemeinen zweckmäßiger sein, wenn der Tragstift an dem Dekorelement befestigt ist und der Aufnahmenutkörper an der Tür vorgesehen ist. In einer besonders zweckmäßigen Ausführungsform sind an der Rückseite des Dekorelements an einem oberen linken Eckbereich ein erster Tragstift vorgesehen und an einem oberen rechten Eckbereich ein zweiter Tragstift vorgesehen. Entsprechend kann die Tür an ihrer Vorderseite an einem oberen linken Eckbereich der Tür einen ersten Aufnahmenutkörper aufweisen, der mit dem ersten Tragstift zusammenwirkt und die Tür kann an ihrer Vorderseite an einem oberen rechten Eckbereich der Tür einen zweiten Aufnahmenutkörper aufweisen, der mit dem zweiten Tragstift zusammenwirkt.

Jeder Tragstift weist einen Stiftkopf auf, der insoweit eine größere Gestalt aufweist als ein Schaftabschnitt des Tragstiftes. Aufgrund der vergrößerten Gestalt des Stiftkopfs wird an der Unterseite des Stiftkopfs die Hinterschneidungsfläche gebildet. In einem verbundenen Zustand des Tragstiftes mit dem zugeordneten Aufnahmenutkörper hintergreift der Stiftkopf den hinterschnittenen ersten Nutkanal bzw. den zweiten Nutkanal, so dass die Hinterschneidungsfläche des Stiftkopfes hinter dem hinterschnittenen ersten Nutkanal bzw. hinter dem hinterschnittenen zweiten Nutkanal bündig anliegt und das Dekorelement flächig bündig an der Tür hält.

Aufgrund des ersten Nutkanals kann das Dekorelement in seiner an der Tür flächig bündig anliegenden Anordnung weiterhin in einer vertikalen Richtung entlang des ersten Nutkanals verschoben werden, wobei das Dekorelement jedoch aufgrund des formschlüssigen Ineinandergreifens von Stiftkopf und erstem Nutkanal nicht mehr von der Tür abfallen kann. Innerhalb des ersten Nutkanals kann also der Stiftkopf aus seiner in vertikaler Richtung höherliegenden Ansetzstellung an der Tür in eine in vertikaler Richtung tieferliegende Haltestellung verschoben werden. Analog der Höhenlage des Stiftkopfes befindet sich insoweit auch die Dekorplatte selbst in einer entsprechenden höherliegenden Ansetzstellung oder in einer tieferliegenden Haltestellung.

In einer im Folgenden noch näher beschriebenen Ausführungsform kann das Dekorelement zusätzlich zu der Verbindungskomponente der Befestigungsvorrichtung, insbesondere zusätzlich zu dem Tragstift, ein Beschlagsteil aufweisen. Die an der Dekorplatte vorgesehene Verbindungskomponente, insbesondere der Tragstift, ist in einem solchen Abstand von der Verbindungskomponente bzw. dem Tragstift an dem Dekorelement angeordnet, dass das Beschlagsteil in der Haltestellung des Dekorelement bzw. des Tragstifts in dem ersten Nutkanal, mit einem zugeordneten Absatz an der Tür derart zusammenwirkt, dass das Beschlagsteil das Dekorelement in einer solchen Höhenlage des Dekorelements bezüglich der Tür trägt, in welcher der Tragstift sich auf einer solchen Höhenposition in dem ersten Nutkanal befindet, dass der Tragstift durch eine seitliche Bewegung des Dekorelements in einer horizontalen Richtung relativ zu der Tür, in den zweiten Nutkanal wechseln kann.

Wird das Dekorelement also an die Tür angesetzt, damit der Tragstift in den ersten Nutkanal eintauchen kann, so befindet sich das Dekorelement noch nicht deckungsgleich auf der Kontur der Außenfläche der Tür, sondern in vertikaler Richtung geringfügig nach oben versetzt zur Kontur der Tür und gleichzeitig in horizontaler Richtung geringfügig seitlich versetzt zur Kontur der Tür. Der geringfügige horizontale Versatz entspricht dabei der horizontalen Länge des zweiten Nutkanals. Das Dekorelement wird also seitlich versetzt zur Tür an die Außenfläche der Tür angelegt, so dass in dieser versetzten Stellung zur Tür der Tragstift in den ersten Nutkanal eindringen kann. Nun kann das versetzt angeordnete Dekorelement in vertikaler Richtung entlang des ersten Nutkanals vertikal nach unten in die Haltestellung bewegt werden, insbesondere bis das Beschlagsteil des Dekorelements an dem Absatz der Tür aufsitzt, wodurch das Dekorelement nicht nur gegen ein Abfallen senkrecht zur Hauptebene der Tür bzw. des Dekorelements gesichert ist, sondern auch in vertikaler Richtung gehalten ist, sich nicht weiter nach unten bewegen kann und nur noch seitlich in horizontaler Richtung verschoben werden kann.

Das seitliche Verschieben des Dekorelements relativ zur Tür erfolgt anschließend aus der Haltestellung des Tragstiftes bzw. des Dekorelements in dem ersten Nutkanal, in die Arretierungsstellung des Tragstiftes, in welcher der Tragstift dann in den zweiten Nutkanal gewechselt ist. Da der zweite Nutkanal sich in einer horizontalen Richtung erstreckt, kann das Dekorelement in dieser Arretierungsstellung auch nicht mehr in einer Richtung nach oben relativ zur Tür verstellt werden und somit nicht mehr ohne ein horizontales Zurückverstellen von der Tür abgenommen werden. So ist das Dekorelement gegen unerwünschtes Lösen an der Tür gesichert befestigt. Die horizontale Länge des zweiten Nutkanals entspricht dabei genau der Länge des Versatzes, den das Dekorelement relativ zur Tür in horizontaler Richtung eingenommen hat, als der Tragstift sich noch in dem ersten Nutkanal befunden hat. In der Arretierungsstellung des Tragstiftes und damit auch in der Arretierungsstellung des Dekorelements befindet sich das Dekorelement dann deckungsgleich auf der Kontur der Außenfläche der Tür.

Das Dekorelement kann nun nur noch dadurch von der Tür gelöst werden, indem das Dekorelement in einer rückwärtsgehenden Bewegung in der horizontalen Richtung wieder aus der Arretierungsstellung in die Haltestellung zurückbewegt wird. Beispielsweise im Falle eines Einbau-Haushaltsgerätes ist dies jedoch nicht mehr möglich, wenn das Einbau-Haushaltsgerät in seine Einbaunische in einer Möbelzeile eingeschoben ist, in der die Tür zusammen mit dem Dekorelement linksseitig und/oder rechtsseitig mit geringen Spaltmaßen zumindest weitgehend bündig mit benachbarten Möbeltüren oder Dekorpaneelen der Möbelzeile abschließt. Würde das Dekorelement seitlich relativ zur Tür des Haushaltsgeräts verstellt werden, so würde das Dekorelement seitlich an der benachbarten Möbeltüre oder benachbarten Dekorpaneele anstehen und der Tragstift könnte nicht in den ersten Nutkanal überwechseln. Das Dekorelement kann im Falle eines Einbau-Haushaltsgeräts also nur dann an die Tür des Haushaltsgeräts montiert werden oder abmontiert werden, wenn das Einbau-Haushaltsgerät zumindest geringfügig aus seiner Einbaunische herausgezogen ist.

So, wie das Dekorelement zu seiner Verbindung mit der Tür wahlweise eine Verbindungskomponente der Befestigungsvorrichtung, wie beispielsweise den Tragstift, oder mehrere, insbesondere zwei Verbindungskomponenten, insbesondere Tragstifte aufweisen kann, kann das Dekorelement auch zwei oder mehrere Beschlagsteile aufweisen, die wiederum mit zwei oder mehreren Absätzen an der Tür zusammenwirken können.

Die Befestigungsvorrichtung kann demgemäß wenigstens ein vom Tragstift und dem Aufnahmenutkörper separat angeordnetes Beschlagsteil umfassen, das an dem Dekorelement befestigt ist und das ausgebildet ist, in Zusammenwirken mit einem an der Tür angeordneten Absatz, sich sowohl in der Haltestellung des Tragstifts als auch in der Arretierungsstellung des Tragstifts an dem Absatz der Tür gegen vertikales Absenken des Dekorelements relativ zur Tür abzustützen.

Das Beschlagsteil kann in einer einfachen Ausführungsart von einem zweifach abgewinkelten Blech gebildet werden, das insofern einen ersten Blechschenkel und einen von der Hauptebene des ersten Blechschenkels versetzt angeordneten zweiten Blechschenkel umfasst, wobei der erste Blechschenkel an der Rückseite des Dekorelements flächig befestigt sein kann und der zweite Blechschenkel dann insoweit von der Ebene der Rückseite des Dekorelements parallelversetzt absteht. Wird das Dekorelement an die Vorderseite der Tür angesetzt, dann greift der zweite Blechschenkel des Beschlagteils hinter den Absatz an der Vorderseite der Tür und das Dekorelement sitzt somit an dem Absatz auf und kann sich in vertikaler Richtung nicht weiter nach unten bewegen.

Das Beschlagsteil des Dekorelements und der Absatz der Tür können derart aufeinander abgestimmt ausgebildet sein, dass das Beschlagsteil, während es in vertikaler Richtung sich an dem Absatz der Tür abstützt, in einer horizontalen Richtung zwischen der Haltestellung und der Arretierungsstellung des Dekorelements relativ zum Absatz verstellbar gelagert ist.

Der Absatz kann dabei insbesondere eine solche größere Breite aufweisen und der zweite Blechschenkel des Beschlagteils kann insbesondere eine solche kleinere Breite aufweisen, dass der zweite Blechschenkel in einer horizontalen Richtung weiterhin relativ zum Absatz verschoben werden kann. Dies bedeutet dann auch, dass das Dekorelement weiterhin in einer horizontalen Richtung relativ zur Tür verschoben werden kann, obwohl das Dekorelement mittels des Beschlagteils an dem Absatz der Tür aufsitzt. Ein Monteur muss in dieser Anordnung, in der das Dekorelement mittels des Beschlagteils an dem Absatz der Tür aufsitzt, das Dekorelement nicht mehr festhalten, da das Dekorelement nun bereits an der Tür ausreichend geführt ist. Ein horizontales Verstellen des Dekorelements ist aber weiterhin möglich und auch gewünscht, damit das Dekorelement aus der Haltestellung in die Arretierungsstellung geschoben werden kann. Das Dekorelement kann demgemäß insbesondere von einem einzigen Monteur in einer sicheren Weise montiert werden, ohne dass beispielsweise die Mithilfe einer zweiten Person erforderlich wäre.

Der sich vertikal erstreckende erste Nutkanal kann an seinem oberen Endabschnitt eine erweiterte Einstecköffnung aufweisen, die ausgebildet ist zum Einstecken des Stiftkopfes des Tragstiftes in den ersten Nutkanal in einer entlang der axialen Erstreckung des Tragstiftes führenden Einsteckrichtung senkrecht zur Längserstreckung des ersten Nutkanals, bis der Stiftkopf in dem ersten Nutkanal derart tief eindringen kann, dass die Hinterschneidungsfläche des Stiftkopfes hinter wenigsten einem hinterschnittenen Steg des ersten Nutkanals liegt, so dass sich der Stiftkopf, wenn der Tragstift vertikal aus seiner Ansetzstellung im ersten Nutkanal nach unten bewegt ist, mit seiner Hinterschneidungsfläche hinter dem Steg abstützt, um ein Lösen des Tragstiftes aus dem ersten Nutkanal in einer entgegen der Einsteckrichtung führenden Richtung zu verhindern.

Der erste Nutkanal kann demgemäß unterhalb der erweiterten Einstecköffnung wenigstens einen hinterschnittenen Steg aufweisen. In einer speziellen Ausbildung können zwei gegenüberliegende Stege vorgesehen sein, die sich innerhalb des ersten Nutkanals parallel zueinander in vertikaler Richtung erstrecken, wobei die aufeinander zuweisenden Kanten der beiden hinterschnittenen Stege in einem solchen Abstand voneinander angeordnet sind, dass ein Schaftabschnitt des Tragstiftes Platz findet. Aufgrund des erweiterten Stiftkopfes liegt dann die Hinterschneidungsfläche des Stiftkopfes, jeweils linksseitig und rechtsseitig, hinter den beiden hinterschnittenen Stege an, wenn der Tragstift sich in dem ersten Nutkanal befindet. Im Bereich der Einstecköffnung ist der erste Nutkanal demgemäß so weit verbreitert, dass der Stiftkopf von außen in den ersten Nutkanal eingefügt werden kann, bis der Stiftkopf hinter die beiden hinterschnittenen Stege greifen kann. Somit ist zuverlässig verhindert, dass der Tragstift senkrecht zur Hauptebene der Tür aus dem ersten Nutkanal herausgezogen werden kann. Das Dekorelement ist dadurch bündig anliegend an der Tür gehalten. Weiterhin kann der Tragstift jedoch in einer vertikalen Richtung nach unten innerhalb des ersten Nutkanals verschoben werden und auf der entsprechend konstruktiv vorgesehenen Höhenposition dann auch in einer horizontalen Richtung seitlich in den zweiten Nutkanal eingeschoben werden. Der zweite Nutkanal ist entsprechend auch hinterschnitten ausgebildet, so dass der Tragstift auch nicht aus dem zweiten Nutkanal senkrecht zur Hauptebene der Tür herausgezogen werden kann.

Der zweite Nutkanal ist mit dem ersten Nutkanal verbunden. Der zweite Nutkanal mündet insoweit in den ersten Nutkanal. Der zweite Nutkanal kann, in seinem Mündungsabschnitt in den ersten Nutkanal, eine sich in Richtung des ersten Nutkanals erweiternde Nutbreite aufweisen.

Wenn der zweite Nutkanal, in seinem Mündungsabschnitt in den ersten Nutkanal, eine sich in Richtung des ersten Nutkanals erweiternde Nutbreite aufweist, kann das Übertreten des Tragstiftes aus dem ersten Nutkanal in den zweiten Nutkanal erleichtert werden. Der sich erweiternde Mündungsabschnitt bildet dabei eine Zentrierung für den Tragstift, so dass dieser trotz gegebenenfalls auftretender Positionsabweichung zuverlässig in den zweiten Nutkanal übertreten kann, wenn er den ersten Nutkanal verlässt.

In einer ersten Ausführungsvariante kann der zweite Nutkanal sich in einer horizontalen Richtung von dem vertikalen ersten Nutkanal wegerstrecken.

In der ersten Ausführungsvariante verläuft der zweite Nutkanal in einer horizontalen Richtung, so dass der Tragstift auf einfache Weise aus dem ersten Nutkanal in den zweiten Nutkanal bewegt werden kann, wenn das Dekorelement seitlich verschoben wird. Während eines solchen seitlichen Verschiebens des Dekorelements verbleibt das Dekorelement auf derselben Höhenlage. Ist das Dekorelement außerdem mittels Beschlagsteile an Absätzen der Tür eingehängt, so kann das Dekorelement an den Absätzen der Tür kontinuierlich gleitend, seitlich verstellt werden, bei gleichbleibender Höhenlage des Dekorelements, während des Verstellens aus der Haltestellung in die Arretierungsstellung. So ist ein seitliches Verstellen des Dekorelements sehr einfach und mit geringem Kraftaufwand möglich. Das Dekorelement muss in diesem Zustand nicht mehr manuell festgehalten werden, sondern das Dekorelement ist bereits zuverlässig an der Tür gehalten und nur noch seitlich verstellbar.

In der ersten Ausführungsvariante kann der zweite Nutkanal in einer Höhenlage von dem ersten Nutkanal abzweigen, in welcher der Tragstift liegt, wenn der Tragstift mit seinem Stiftkopf in den ersten Nutkanal eingreift und das Dekorelement sich in seiner Haltestellung befindet, insbesondere wenn sich das Dekorelement über das Beschlagsteil an dem Absatz der Tür abstützt.

So kann für das Dekorelement eine kulissenartige Führung realisiert werden, welche das Dekorelement einerseits flächig bündig an der Tür festhält und das Dekorelement gegen vertikales Bewegen nach unten sichert, aber weiterhin ein leichtes seitliches Verschieben des Dekorelements relativ zur Tür zulässt.

In einer zweiten Ausführungsvariante kann der zweite Nutkanal sich in einer abschüssigen Richtung von dem vertikalen ersten Nutkanal wegerstrecken, derart, dass der Tragstift durch den zweiten Nutkanal sowohl in einer horizontalen Richtungskomponente als auch in einer vertikal nach unten laufenden Richtungskomponente geführt ist, wenn der Tragstift sich aus seiner Haltestellung in die Arretierungsstellung bewegt und dabei einen nach oben weisenden Eckvorsprung des Aufnahmenutkörpers zwischen dem ersten Nutkanal und dem zweiten Nutkanal umläuft.

In der zweiten Ausführungsvariante kann der zweite Nutkanal ein distales Nutende aufweisen, das in vertikaler Richtung tiefer liegt als eine Oberkante des Eckvorsprungs, wobei das distale Nutende in einer Höhenlage angeordnet ist, in welcher der Tragstift liegt, wenn der Tragstift mit seinem Stiftkopf in den zweiten Nutkanal eingreift und das Dekorelement sich in seiner Arretierungsstellung befindet, insbesondere wenn sich das Dekorelement über das Beschlagsteil an dem Absatz der Tür abstützt.

In einer solchen Ausführungsvariante kann demgemäß das Dekorelement nicht einfach durch eine ausschließliche horizontale Schiebebewegung aus der Haltestellung in die Arretierungsstellung verschoben werden. Vielmehr muss das Dekorelement, während einer Verschiebbewegung in die Arretierungsstellung, etwas angehoben werden, so dass der Tragstift über die Oberkante des Eckvorsprungs hinweggleiten kann, wenn der Tragstift, aufgrund des Verstellens des Dekorelements in die Arretierungsstellung, aus dem ersten Nutkanal in den zweiten Nutkanal übertreten soll.

Durch den Eckvorsprung und den abschüssigen zweiten Nutkanal wird im Vergleich zu einem rein horizontal verlaufenden Nutkanal eine zusätzliche Sicherung geschaffen, die es verhindern hilft, dass der Tragstift bzw. das Dekorelement in unerwünschter Weise selbsttätig aus der Arretierungsstellung in dem zweiten Nutkanal wieder in die Haltestellung in dem ersten Nutkanal zurückgelangt. Das Eigengewicht des Dekorelements trägt insoweit zur Sicherung gegen unerwünschtes Lösen aus der Arretierungsstellung bei. Ist der jeweilige Tragstift in dem distalen Nutende des zweiten Nutkanals angekommen, befindet sich das Dekorelement in seiner endgültigen Montageposition, in der das Dekorelement konturdeckungsgleich mit der Tür an der Vorderseite der Tür befestigt ist.

In einer dritten Ausführungsvariante kann der von dem ersten Nutkanal abzweigende zweite Nutkanal mit einem Rastmittel versehen sein, welches ausgebildet ist, den Tragstift innerhalb des zweiten Nutkanals zurückzuhalten, wenn der Tragstift aus seiner Haltestellung in dem ersten Nutkanal in seine Arretierungsstellung in den zweiten Nutkanal hineinbewegt ist, um ein ungewolltes Zurückbewegen des Tragstifts aus dem zweiten Nutkanal in den ersten Nutkanal zu verhindern. Die dritte Ausführungsvariante kann alternativ oder ergänzend zu der ersten Ausführungsvariante oder zu der zweiten Ausführungsvariante vorgesehen sein.

Das Rastmittel kann einen Rasthaken oder eine Rastnase umfassen, die federvorgespannt gelagert ist und die in einem ungespannten Zustand in den zweiten Nutkanal hineinragt. Der in den zweiten Nutkanal hineinragende Rasthaken oder die Rastnase hält somit den Tragstift in dem zweiten Nutkanal zurück, wenn der Schaftabschnitt des Tragstiftes den zweiten Nutkanal verlassen möchte und formschlüssig von dem Rasthaken oder der Rastnase daran gehindert wird. Auf einer auf den ersten Nutkanal zuweisenden Seite kann der Rasthaken ein Anschrägung aufweisen, die bewirkt, dass der Rasthaken gegen seine Vorspannkraft aus dem zweiten Nutkanal herausgedrückt wird, wenn ein aus dem ersten Nutkanal kommender Tragstift gegen den Rasthaken anläuft, wenn er in den zweiten Nutkanal gelangen möchte. Somit kann der Tragstift auf einfache Weise aus dem ersten Nutkanal in den zweiten Nutkanal übertreten, allerdings nicht mehr aus dem zweiten Nutkanal in den ersten Nutkanal hinein herauskommen. Der Rasthaken bzw. die Rastnase kann zusammen mit einem federelastischen Zungenabschnitt, insbesondere als Kunststoff-Spritzgussteil, einteilig zusammen mit dem Aufnahmenutkörper hergestellt sein.

In allen Ausführungsformen kann das Dekorelement von einer rechteckigen oder quadratischen Platte gebildet werden, die eine Außenseite aufweist, welche das Dekor trägt und eine Rückseite aufweist, an der an einem linken oberen Eckbereich eine erste Befestigungsvorrichtung angekoppelt ist und an der an einem rechten oberen Eckbereich eine zweite Befestigungsvorrichtung angekoppelt ist, wobei an einem linken unteren Eckbereich der Rückseite ein erstes Beschlagsteil befestigt ist, das in einem Abstand von der ersten Befestigungsvorrichtung angeordnet und diesem zugeordnet ist, und an einem rechten unteren Eckbereich der Rückseite ein zweites Beschlagsteil befestigt ist, das in einem Abstand von der zweiten Befestigungsvorrichtung angeordnet und diesem zugeordnet ist.

Das Dekorelement kann beispielsweise eine Massivholzplatte, eine Furnierplatte, eine Kunststoffblende oder ein Metallbleche, insbesondere ein Edelstahlbleche sein.

Generell kann das Haushaltsgerät eine Geschirrspülmaschine, ein Kältegerät, eine Waschmaschine oder ein Wäschetrockner sein.

Konkrete Ausführungsbeispiele der Erfindung sind in der nachfolgenden Beschreibung unter Bezugnahme auf die beigefügten Figuren näher erläutert. Konkrete Merkmale dieser exemplarischen Ausführungsbeispiele können unabhängig davon, in welchem konkreten Zusammenhang sie erwähnt sind, gegebenenfalls auch einzeln oder in weiteren Kombinationen betrachtet, allgemeine Merkmale der Erfindung darstellen.

Es zeigen:
- Fig. 1: eine perspektivische Darstellung eines Haushaltsgeräts in der beispielhaften Ausführungsform einer Geschirrspülmaschine bei geöffneter Tür,
- Fig. 2: eine perspektivische Ansicht einer Tür eines Einbau-Haushaltsgeräts mit einem vorgelagerten Dekorelement und zwei Befestigungsvorrichtungen und zwei Beschlagsteilen, in einer Explosionsdarstellung,
- Fig. 3: eine perspektivische Darstellung der Geschirrspülmaschine gemäß Fig. 1 bei geschlossener Tür und des vorgelagerten Dekorelements während des Zusammenbaus,
- Fig. 4: eine perspektivische Darstellung der Geschirrspülmaschine gemäß Fig. 1 in Alleinstellung bei abgenommenem Dekorelement mit zwei Befestigungsvorrichtungen und zwei Beschlagsteilen,
- Fig. 5: eine perspektivische Darstellung eines beispielhaften Aufnahmenutkörpers einer erfindungsgemäßen Befestigungsvorrichtung in einer ersten Ausführungsvariante,
- Fig. 6: eine perspektivische Darstellung eines beispielhaften Absatzes an der Tür, an dem ein Beschlagsteil des Dekorelements ansetzbar ist,
- Fig. 7: eine perspektivische Darstellung eines beispielhaften Aufnahmenutkörpers einer erfindungsgemäßen Befestigungsvorrichtung in einer zweiten Ausführungsvariante mit einem schräg nach unten laufenden zweiten Nutkanal,
- Fig. 8: eine Ansicht von vorne des Aufnahmenutkörpers gemäß Fig. 7 mit dem zweiten Nutkanal und einem darin eingeführten Tragstift des Dekorelements,
- Fig. 9: eine perspektivische Darstellung eines beispielhaften Aufnahmenutkörpers einer erfindungsgemäßen Befestigungsvorrichtung in einer dritten Ausführungsvariante mit einem Rasthaken an dem zweiten Nutkanal, und
- Fig. 10: eine Ansicht von vorne des Aufnahmenutkörpers gemäß Fig. 9 mit dem zweiten Nutkanal, dem Rasthaken und einem dahinter verrasteten Tragstift des Dekorelements.

In der Fig. 1 ist eine Geschirrspülmaschine 1a als repräsentatives Beispiel eines Haushaltsgeräts 1 dargestellt.

Die Geschirrspülmaschine 1a umfasst einen Spülraum 2, in dem beispielsweise ein oberer Geschirrkorb 3 und ein unterer Geschirrkorb 4 angeordnet sind. Innerhalb des Spülraums 2 rotiert wenigstens ein Sprüharm 5. In dem unteren Geschirrkorb 4 kann, wie dargestellt, ein Besteckkorb 6 platziert sein. Unterhalb des unteren Geschirrkorbes 4 kann ein Schraubverschluss 7 zu einer Zugangsöffnung in einen Salzvorratsraum angeordnet sein. Des Weiteren ist unterhalb des unteren Geschirrkorbes 4 ein Sieb 8 platziert.

Die Geschirrspülmaschine 1a weist eine Gerätesteuervorrichtung 9 mit einem Speicher 10 auf, in dem wenigstens ein Reinigungsprogramm gespeichert ist. Die Geschirrspülmaschine 1a umfasst außerdem mit der Gerätesteuervorrichtung 9 verbundene Programmtasten 11.

Der Spülraum 2 ist über ein Öffnung zugänglich, die durch eine an einem Grundkörper 12 des Haushaltsgeräts 1 bzw. der Geschirrspülmaschine 1a schwenkbar gelagerte Tür 13 verschließbar ist.

Wie insbesondere in Fig. 2 und Fig. 3 aufgezeigt ist, kann an der Vorderseite der Tür 13 ein Dekorelement 14 mittels wenigstens einer Befestigungsvorrichtung 15 befestigt werden. Im Falle der vorliegenden Ausführungsbeispiele umfasst eine Befestigungsvorrichtung 15 einen an der Rückseite des Dekorelements 14 befestigten Tragstift 16 und einen an der Vorderseite der Tür 13 angeordneten Aufnahmenutkörper 17. Im Falle der vorliegenden Ausführungsbeispiele weist das Haushaltsgerät 1 bzw. die Geschirrspülmaschine 1a zwei Befestigungsvorrichtungen 15 auf.

Das Dekorelement 14 wird von einer rechteckigen oder quadratischen Platte gebildet, die eine Außenseite 14a aufweist, welche das Dekor trägt und eine Rückseite 14b aufweist, an der an einem linken oberen Eckbereich eine erste Befestigungsvorrichtung 15.1 angekoppelt ist und an der an einem rechten oberen Eckbereich eine zweite Befestigungsvorrichtung 15.2 angekoppelt ist, wobei an einem linken unteren Eckbereich der Rückseite des Dekorelements 14 ein erstes Beschlagsteil 18.1 befestigt ist, das in einem Abstand von der ersten Befestigungsvorrichtung 15.1 angeordnet und diesem zugeordnet ist. An einem rechten unteren Eckbereich der Rückseite 14b des Dekorelements 14 ist ein zweites Beschlagsteil 18.2 befestigt, das in einem Abstand von der zweiten Befestigungsvorrichtung 15.2 angeordnet und diesem zugeordnet ist.

Jede Befestigungsvorrichtung 15, 15.1, 15.2 weist einen Tragstift 16 mit einem Stiftkopf 16a und einer Hinterscheidungsfläche 16b auf, sowie ein erstes Verbindungsmittel 16c, welches den Tragstift 16 mit der einen Komponente der beiden Komponenten von Dekorelement 14 und Tür 13 verbindet, im Falle des vorliegenden Ausführungsbeispiels mit dem Dekorelement 14 verbindet.

Jede Befestigungsvorrichtung 15, 15.1, 15.2 weist außerdem einen mit der anderen Komponente der beiden Komponenten von Dekorelement 14 und Tür 13 verbundenen Aufnahmenutkörper 17, der einen hinterschnittenen ersten Nutkanal 19 (Fig. 5) aufweist, der ausgebildet ist zum Führen des Stiftkopfes 16a des Tragstifts 16 entlang des ersten Nutkanals 19, in einer vertikalen Richtung, wenn der Tragstift 16 in einer Montagestellung in den hinterschnittenen ersten Nutkanal 19 des Aufnahmenutkörpers 17 eingreift, derart, dass der Stiftkopf 16a in der vertikalen Richtung aus einer Ansetzstellung in eine Haltestellung entlang des ersten Nutkanals 19 relativ zum Aufnahmenutkörper 17 vertikal verschiebbar ist.

Wie insbesondere in Fig. 5 näher dargestellt ist, weist der Aufnahmenutkörper 17 einen vom ersten Nutkanal 19 abzweigenden hinterschnittenen zweiten Nutkanal 20 auf, welcher quer zum ersten Nutkanal 19 verlaufend angeordnet ist und ausgebildet ist zum Arretieren des Stiftkopfes 16a des Tragstifts 16 gegen vertikales Verstellen relativ zum Aufnahmenutkörper 17, wenn der Tragstift 16 in einer aus seiner Haltestellung aus dem ersten Nutkanal 19 herausbewegten Arretierungsstellung in den zweiten Nutkanal 20 eingreift, derart, dass der Stiftkopf 16a gegen vertikales Verstellen entlang des ersten Nutkanals 19 relativ zum Aufnahmenutkörper 17 gesichert ist.

Im Falle der dargestellten Ausführungsbeispiele umfasst jede Befestigungsvorrichtung 15 ein vom Tragstift 16 und dem Aufnahmenutkörper 17 separat angeordnetes Beschlagsteil 18, 18.1, 18.2 (Fig. 3), das an dem Dekorelement 14 befestigt ist und das ausgebildet ist, in Zusammenwirken mit einem an der Tür 13 angeordneten Absatz 21, sich sowohl in der Haltestellung des Tragstifts 16 als auch in der Arretierungsstellung des Tragstifts 16 an dem Absatz 21 der Tür 13 gegen vertikales Absenken des Dekorelements 14 relativ zur Tür 13 abzustützen.

Das Beschlagsteil 18, 18.1, 18.2 des Dekorelements 14 und der Absatz 21 der Tür 13 sind derart aufeinander abgestimmt ausgebildet, dass das Beschlagsteil 18, 18.1, 18.2, während es in vertikaler Richtung sich an dem Absatz 21 der Tür 13 abstützt, in einer horizontalen Richtung zwischen der Haltestellung und der Arretierungsstellung des Dekorelements 14 relativ zum Absatz 21 der Tür 13 verstellbar gelagert ist.

Im Falle des vorliegenden drei Ausführungsbeispiele der Fig. 5, Fig. 7 und Fig. 9 weist der sich vertikal erstreckende erste Nutkanal 19 an seinem oberen Endabschnitt eine erweiterte Einstecköffnung 22 auf, die ausgebildet ist zum Einstecken des Stiftkopfes 16a des Tragstiftes 16 in den ersten Nutkanal 19 in einer entlang der axialen Erstreckung des Tragstiftes 16 führenden Einsteckrichtung senkrecht zur Längserstreckung des ersten Nutkanals 19, bis der Stiftkopf 16a in dem ersten Nutkanal 19 derart tief eindringen kann, dass die Hinterschneidungsfläche 16b des Stiftkopfes 16a hinter wenigsten einem hinterschnittenen Steg 23 des ersten Nutkanals 19 liegt, so dass sich der Stiftkopf 16a, wenn der Tragstift 16 vertikal aus seiner Ansetzstellung im ersten Nutkanal 19 nach unten bewegt ist, mit seiner Hinterschneidungsfläche 16b hinter dem Steg 23 abstützt, um ein Lösen des Tragstiftes 16 aus dem ersten Nutkanal 19 in einer entgegen der Einsteckrichtung führenden Richtung zu verhindern.

Beispielsweise in der Ausführungsform gemäß Fig. 5 weist der zweite Nutkanal 20, in seinem Mündungsabschnitt 20a in den ersten Nutkanal 19, eine sich in Richtung des ersten Nutkanals 19 erweiternde Nutbreite auf.

Wenn der zweite Nutkanal 20, in seinem Mündungsabschnitt 20a in den ersten Nutkanal 19, eine sich in Richtung des ersten Nutkanals 19 erweiternde Nutbreite aufweist, kann das Übertreten des Tragstiftes 16 aus dem ersten Nutkanal 19 in den zweiten Nutkanal 20 erleichtert werden. Der sich erweiternde Mündungsabschnitt 20a bildet dabei eine Zentrierung für den Tragstift 16, so dass dieser trotz gegebenenfalls auftretender Positionsabweichung zuverlässig in den zweiten Nutkanal 20 übertreten kann, wenn er den ersten Nutkanal 19 verlässt.

Im Falle der ersten Ausführungsvariante gemäß Fig. 5 kann sich der zweite Nutkanal 20 in einer horizontalen Richtung von dem vertikalen ersten Nutkanal 19 wegerstrecken, wie dies in Fig. 5 aufgezeigt ist.

Insbesondere im Falle der ersten Ausführungsvariante gemäß Fig. 5 kann der zweite Nutkanal 20 in einer Höhenlage von dem ersten Nutkanal 19 abzweigen, in welcher der Tragstift 16 liegt, wenn der Tragstift 16 mit seinem Stiftkopf 16a in den ersten Nutkanal 19 eingreift und das Dekorelement 14 sich in seiner Haltestellung befindet, insbesondere wenn sich das Dekorelement 14 über das wenigstens eine Beschlagsteil 18 bzw. über das erste Beschlagsteil 18,1 und das zweite Beschlagsteil 18.2 an dem jeweiligen Absatz 21 der Tür 13 abstützt.

Im Falle der zweiten Ausführungsvariante gemäß Fig. 7 und Fig. 8 erstreckt sich der zweite Nutkanal 20 nicht in einer horizontalen Richtung sondern in einer abschüssigen Richtung von dem vertikalen ersten Nutkanal 19 weg, wie dies in Fig. 7 aufgezeigt ist, derart, dass der Tragstift 16 durch den zweiten Nutkanal 20 sowohl in einer horizontalen Richtungskomponente als auch in einer vertikal nach unten laufenden Richtungskomponente geführt ist, wenn der Tragstift 16 sich aus seiner Haltestellung in die Arretierungsstellung bewegt und dabei einen nach oben weisenden Eckvorsprung 24 des Aufnahmenutkörpers 17 zwischen dem ersten Nutkanal 19 und dem zweiten Nutkanal 20 umläuft.

Der zweite Nutkanal 20 weist in der zweiten Ausführungsvariante gemäß Fig. 7 insoweit ein distales Nutende 20b auf, das in vertikaler Richtung tiefer liegt als eine Oberkante des Eckvorsprungs 24, wobei das distale Nutende 20b in einer Höhenlage angeordnet ist, in welcher der Tragstift 16 liegt (Fig. 8), wenn der Tragstift 16 mit seinem Stiftkopf 16a in den zweiten Nutkanal 20, insbesondere in das distale Nutende 20b eingreift und das Dekorelement 14 sich in seiner Arretierungsstellung befindet, insbesondere wenn sich das Dekorelement 14 über das Beschlagsteil 18 bzw. über das erste Beschlagsteil 18,1 und das zweite Beschlagsteil 18.2 an dem jeweiligen Absatz 21 der Tür 13 abstützt.

In der zweiten Ausführungsvariante gemäß Fig. 7 und Fig. 8 kann demgemäß das Dekorelement 14 nicht einfach durch eine ausschließliche horizontale Schiebebewegung aus der Haltestellung in die Arretierungsstellung verschoben werden. Vielmehr muss das Dekorelement 14, während einer Verschiebbewegung in die Arretierungsstellung, etwas angehoben werden, so dass der Tragstift 16 über die Oberkante des Eckvorsprungs 24 hinweggleiten kann, wenn der Tragstift 16, aufgrund des Verstellens des Dekorelements 14 in die Arretierungsstellung, aus dem ersten Nutkanal 19 in den zweiten Nutkanal 20 übertreten soll.

Durch den Eckvorsprung 24 und den abschüssigen zweiten Nutkanal 20 wird im Vergleich zu einem rein horizontal verlaufenden Nutkanal, wie er in der ersten Ausführungsvariante gemäß Fig. 5 realisiert ist, eine zusätzliche Sicherung geschaffen, die es verhindern hilft, dass der Tragstift 16 bzw. das Dekorelement 14 in unerwünschter Weise selbsttätig aus der Arretierungsstellung in dem zweiten Nutkanal 20 wieder in die Haltestellung in dem ersten Nutkanal 19 zurückgelangt. Das Eigengewicht des Dekorelements 14 trägt insoweit zur Sicherung gegen unerwünschtes Lösen aus der Arretierungsstellung bei. Ist der jeweilige Tragstift 16 in dem distalen Nutende 20b des zweiten Nutkanals 20 angekommen, befindet sich das Dekorelement 14 in seiner endgültigen Montageposition, in der das Dekorelement 14 konturdeckungsgleich mit der Tür 13 an der Vorderseite der Tür 13 befestigt ist.

Im Falle der dritten Ausführungsvariante gemäß Fig. 9 und Fig. 10 ist der von dem ersten Nutkanal 19 abzweigende zweite Nutkanal 20 mit einem Rastmittel 25 versehen, welches ausgebildet ist, den Tragstift 16 innerhalb des zweiten Nutkanals 20 zurückzuhalten, wenn der Tragstift 16 aus seiner Haltestellung in dem ersten Nutkanal 19 in seine Arretierungsstellung in den zweiten Nutkanal 20 hineinbewegt ist, um ein ungewolltes Zurückbewegen des Tragstifts 16, aus dem zweiten Nutkanal 20 heraus und zurück in den ersten Nutkanal 19 hinein, zu verhindern.

Das Rastmittel 25 kann, wie in Fig. 9 und Fig. 10 dargestellt ist, einen Rasthaken oder eine Rastnase umfassen, die federvorgespannt gelagert ist und die in einem ungespannten Zustand in den zweiten Nutkanal 20 hineinragt. Der in den zweiten Nutkanal 20 hineinragende Rasthaken oder die Rastnase hält somit den Tragstift 16 in dem zweiten Nutkanal 20 zurück, wenn der Schaftabschnitt des Tragstiftes 16 den zweiten Nutkanal 20 verlassen möchte und formschlüssig von dem Rasthaken oder der Rastnase daran gehindert wird. Auf einer auf den ersten Nutkanal 19 zuweisenden Seite kann der Rasthaken ein Anschrägung aufweisen, die bewirkt, dass der Rasthaken gegen seine Vorspannkraft aus dem zweiten Nutkanal 20 herausgedrückt wird, wenn ein aus dem ersten Nutkanal 19 kommender Tragstift 16 gegen den Rasthaken anläuft, wenn er in den zweiten Nutkanal 20 gelangen möchte. Somit kann der Tragstift 16 auf einfache Weise aus dem ersten Nutkanal 19 in den zweiten Nutkanal 20 übertreten, allerdings nicht mehr aus dem zweiten Nutkanal 20 heraus in den ersten Nutkanal 19 hinein wieder herauskommen. Der Rasthaken bzw. die Rastnase kann zusammen mit einem federelastischen Zungenabschnitt, insbesondere als Kunststoff-Spritzgussteil, einteilig zusammen mit dem Aufnahmenutkörper hergestellt sein.

## Patentansprüche

1. Haushaltsgerät mit einem Grundkörper (12) und einer an dem Grundkörper (12) gelagerten Tür (13), an dessen Vorderseite ein Dekorelement (14) mittels wenigstens einer Befestigungsvorrichtung (15, 15.1, 15.2) befestigt ist, wobei die wenigstens eine Befestigungsvorrichtung (15, 15.1, 15.2) umfasst:
- einen Tragstift (16) mit einem Stiftkopf (16a), der eine Hinterscheidungsfläche (16b) aufweist, und mit einem ersten Verbindungsmittel (16c), welches den Tragstift (16) mit der einen Komponente der beiden Komponenten von Dekorelement (14) und Tür (13) verbindet,
- einen mit der anderen Komponente der beiden Komponenten von Dekorelement (14) und Tür (13) verbundenen Aufnahmenutkörper (17), der einen hinterschnittenen ersten Nutkanal (19) aufweist, der ausgebildet ist zum Führen des Stiftkopfes (16a) des Tragstifts (16) entlang des ersten Nutkanals (19), in einer vertikalen Richtung, wenn der Tragstift (16) in einer Montagestellung in den hinterschnittenen ersten Nutkanal (19) des Aufnahmenutkörpers (17) eingreift, derart, dass der Stiftkopf (16a) in der vertikalen Richtung aus einer Ansetzstellung in eine Haltestellung entlang des ersten Nutkanals (19) relativ zum Aufnahmenutkörper (17) vertikal verschiebbar ist, wobei
- der Aufnahmenutkörper (17) einen vom ersten Nutkanal (19) abzweigenden, hinterschnittenen zweiten Nutkanal (20) aufweist, welcher quer zum ersten Nutkanal (19) verlaufend angeordnet ist und ausgebildet ist zum Arretieren des Stiftkopfes (16a) des Tragstifts (16) gegen vertikales Verstellen relativ zum Aufnahmenutkörper (17), wenn der Tragstift (16) in einer aus seiner Haltestellung aus dem ersten Nutkanal (19) herausbewegten Arretierungsstellung in den zweiten Nutkanal (20) eingreift, derart, dass der Stiftkopf (16a) gegen vertikales Verstellen entlang des ersten Nutkanals (19) relativ zum Aufnahmenutkörper (17) gesichert ist.

2. Haushaltsgerät nach Anspruch 1, **dadurch gekennzeichnet, dass** die Befestigungsvorrichtung (15, 15.1, 15.2) ein vom Tragstift (16) und dem Aufnahmenutkörper (17) separat angeordnetes Beschlagsteil (18. 18.1, 18.2) umfasst, das an dem Dekorelement (14) befestigt ist und das ausgebildet ist, in Zusammenwirken mit einem an der Tür (13) angeordneten Absatz (21), sich sowohl in der Haltestellung des Tragstifts (16) als auch in der Arretierungsstellung des Tragstifts (16) an dem Absatz (21) der Tür (13) gegen vertikales Absenken des Dekorelements (14) relativ zur Tür (13) abzustützen.

3. Haushaltsgerät nach Anspruch 2, **dadurch gekennzeichnet, dass** das Beschlagsteil (18. 18.1, 18.2) des Dekorelements (14) und der Absatz (21) der Tür (13) derart aufeinander abgestimmt ausgebildet sind, dass das Beschlagsteil (18. 18.1, 18.2), während es in vertikaler Richtung sich an dem Absatz (21) der Tür (13) abstützt, in einer horizontalen Richtung zwischen der Haltestellung und der Arretierungsstellung des Dekorelements (14) relativ zum Absatz (21) verstellbar gelagert ist.

4. Haushaltsgerät nach einem der Ansprüche 1 bis 3, **dadurch gekennzeichnet, dass** der sich vertikal erstreckende erste Nutkanal (19) an seinem oberen Endabschnitt eine erweiterte Einstecköffnung (22) aufweist, die ausgebildet ist zum Einstecken des Stiftkopfes (16a) des Tragstiftes (16) in den ersten Nutkanal (19) in einer entlang der axialen Erstreckung des Tragstiftes (16) führenden Einsteckrichtung senkrecht zur Längserstreckung des ersten Nutkanals (19), bis der Stiftkopf (16a) in dem ersten Nutkanal (19) derart tief eindringen kann, dass die Hinterschneidungsfläche (16b) des Stiftkopfes (16a) hinter wenigsten einem hinterschnittenen Steg (23) des ersten Nutkanals (19) liegt, so dass sich der Stiftkopf (16a), wenn der Tragstift (16) vertikal aus seiner Ansetzstellung im ersten Nutkanal (19) nach unten bewegt ist, mit seiner Hinterschneidungsfläche (16b) hinter dem Steg (23) abstützt, um ein Lösen des Tragstiftes (16) aus dem ersten Nutkanal (19) in einer entgegen der Einsteckrichtung führenden Richtung zu verhindern.

5. Haushaltsgerät nach einem der Ansprüche 1 bis 4, **dadurch gekennzeichnet, dass** der zweite Nutkanal (20), in seinem Mündungsabschnitt (20a) in den ersten Nutkanal (19), eine sich in Richtung des ersten Nutkanals (19) erweiternde Nutbreite aufweist.

6. Haushaltsgerät nach einem der Ansprüche 1 bis 5, **dadurch gekennzeichnet, dass** der zweite Nutkanal (20) sich in einer horizontalen Richtung von dem vertikalen ersten Nutkanal (19) wegerstreckt.

7. Haushaltsgerät nach Anspruch 6, **dadurch gekennzeichnet, dass** der zweite Nutkanal (20) in einer Höhenlage von dem ersten Nutkanal (19) abzweigt, in welcher der Tragstift (16) liegt, wenn der Tragstift (16) mit seinem Stiftkopf (16a) in den ersten Nutkanal (19) eingreift und das Dekorelement (14) sich in seiner Haltestellung befindet, insbesondere wenn sich das Dekorelement (14) über das Beschlagsteil (18. 18.1, 18.2) an dem Absatz (21) der Tür (13) abstützt.

8. Haushaltsgerät nach einem der Ansprüche 1 bis 5, **dadurch gekennzeichnet, dass** der zweite Nutkanal (20) sich in einer abschüssigen Richtung von dem vertikalen ersten Nutkanal (19) wegerstreckt, derart, dass der Tragstift (16) durch den zweiten Nutkanal (20) sowohl in einer horizontalen Richtungskomponente als auch in einer vertikal nach unten laufenden Richtungskomponente geführt ist, wenn der Tragstift (16) sich aus seiner Haltestellung in die Arretierungsstellung bewegt und dabei einen nach oben weisenden Eckvorsprung (24) des Aufnahmenutkörpers (17) zwischen dem ersten Nutkanal (19) und dem zweiten Nutkanal (20) umläuft.

9. Haushaltsgerät nach Anspruch 8, **dadurch gekennzeichnet, dass** der zweite Nutkanal (20) ein distales Nutende (20b) aufweist, das in vertikaler Richtung tiefer liegt als eine Oberkante des Eckvorsprungs (24), wobei das distale Nutende (20b) in einer Höhenlage angeordnet ist, in welcher der Tragstift (16) liegt, wenn der Tragstift (16) mit seinem Stiftkopf (16a) in den zweiten Nutkanal (20) eingreift und das Dekorelement (14) sich in seiner Arretierungsstellung befindet, insbesondere wenn sich das Dekorelement (14) über das Beschlagsteil (18. 18.1, 18.2) an dem Absatz (21) der Tür (13) abstützt.

10. Haushaltsgerät nach einem der Ansprüche 1 bis 9, **dadurch gekennzeichnet, dass** der von dem ersten Nutkanal (19) abzweigende zweite Nutkanal (20) mit einem Rastmittel (25) versehen ist, welches ausgebildet ist, den Tragstift (16) innerhalb des zweiten Nutkanals (20) zurückzuhalten, wenn der Tragstift (16) aus seiner Haltestellung in dem ersten Nutkanal (19) in seine Arretierungsstellung in den zweiten Nutkanal (20) hineinbewegt ist, um ein ungewolltes Zurückbewegen des Tragstifts (16) aus dem zweiten Nutkanal (20) in den ersten Nutkanal (19) zu verhindern.

11. Haushaltsgerät nach einem der Ansprüche 2 bis 10, **dadurch gekennzeichnet, dass** das Dekorelement (14) von einer rechteckigen oder quadratischen Platte gebildet wird, die eine Außenseite (14a) aufweist, welche das Dekor trägt und eine Rückseite (14b) aufweist, an der an einem linken oberen Eckbereich eine erste Befestigungsvorrichtung (15.1) angekoppelt ist und an der an einem rechten oberen Eckbereich eine zweite Befestigungsvorrichtung (15.2) angekoppelt ist, wobei an einem linken unteren Eckbereich der Rückseite (14b) ein erstes Beschlagsteil (18.1) befestigt ist, das in einem Abstand von der ersten Befestigungsvorrichtung (15.1) angeordnet und diesem zugeordnet ist, und an einem rechten unteren Eckbereich der Rückseite (14b) ein zweites Beschlagsteil (18.2) befestigt ist, das in einem Abstand von der zweiten Befestigungsvorrichtung (15.2) angeordnet und diesem zugeordnet ist.

12. Haushaltsgerät nach einem der Ansprüche 1 bis 1, **dadurch gekennzeichnet, dass** das Haushaltsgerät (1) eine Geschirrspülmaschine (1a), ein Kältegerät, eine Waschmaschine oder ein Wäschetrockner ist.
